# EUROPÄISCHE PATENTSCHRIFT

(11) **EP 0 157 252 B1**
(45) Veröffentlichungstag und Bekanntmachung des Hinweises auf die Patenterteilung: **19.04.1989**
(21) Anmeldenummer: 85102946.2
(22) Anmeldetag: 14.03.1985
(51) Int. Cl.: D06F 31/00, D06G 1/00, B08B 3/04

(54) **Waschanlage für Matratzen**
Washing plant for mattresses
Installation de lavage pour matelas

(30) Priorität: 02.04.1984 DE 3412214
(43) Veröffentlichungstag der Anmeldung: 09.10.1985
(73) Patentinhaber: Senkingwerk GmbH, D-31137 Hildesheim (DE)
(72) Erfinder: Stoll, Karl-Heinz, D-6200 Wiesbaden (DE)

(56) Entgegenhaltungen:
- DE-A- 1 920 307
- US-A- 2 171 072
- US-A- 2 366 136
- US-A- 3 720 080
- US-A- 3 757 546

## Beschreibung

Die Erfindung betrifft eine kontinuierlich arbeitenden Waschanlage für Matratzen gemäß dem Oberbegriff des Patentanspruchs 1 insbesondere für Schaumstoffmatratzen.

In Krankenhäusern ist es üblich, daß beim Patientenwechsel die Betten komplett desinfiziert werden. Dabei werden die Bettwäsche und meist auch die Bettgestelle gewaschen und desinfiziert. Die Matratzen jedoch werden mit wenigen Ausnahmen nur desinfiziert, daß heißt, sie werden nicht gewaschen. Dabei werden die in den Matratzen befindliche Verschmutzungen wie Harn, Blut, verschüttete Getränke und sonstige Substanzen nicht entfernt, sondern nur durch Erhitzen keimfrei gemacht. Der nächste Patient liegt dann auf desinfiziertem Schmutz, meist nur durch ein Bettuch getrennt.

Dies wird so gehandhabt, weil es bisher keine Waschmaschinen gibt, mit welchen man zu wirtschaftlich vertretbaren Kosten Matratzen waschen kann.

Die zahlreichen für Wäsche entwickelten Waschmaschinen können zwar auch Matratzen waschen, jedoch ist das Volumen der Matratzen im Verhältnis zur Wäsche viel zu groß, sodaß selten mehr als eine oder zwei Matratzen in eine Waschmaschine passen. Dadurch wird ein sehr geringe Leistung der Maschine bei sehr hohen Kosten erreicht. Daher werden meist nur besonders stark verschmutzte Matratzen gewaschen, oft noch von Hand und mit dem Wasserschlauch.

In der DE-A-1 920 307 wird zwar eine Wasch-und Trockenanlage für Matratzen beschrieben, bei welcher das Waschgut kontinuierlich durch verschiedene Behandlungsbäder gefördert und einer Waschmechanik unterzogen wird, diese Anlage ist aber in mancherlei Hinsicht für den Einsatz in Krankenhäusern oder dgl. nicht geeignet. Ein wesentlicher Nachteil besteht darin, daß die hintereinander liegenden Behandlungszonen eine sehr große Aufstellungsfläche erfordern, welche in der Regel in der Wäscherei nicht zur Verfügung steht. Darüberhinaus ist die Transportvorrichtung sowie die eigentliche mechanische Waschvorrichtung sehr aufwendig. Eine ausreichende mechanische Waschwirkung mittels Ultraschall-Erzeugung ist nicht gegeben. Aus den genannten Gründen dürfte sich diese Anlage auch nicht in der Praxis eingeführt haben.

Der Erfindung liegt die Aufgabe zugrunde eine kontinuierlich arbeitende Waschanlage für Matratzen zu schaffen, die einfach im Aufbau ist und wenig Platz beansprucht, sodaß mit vertretbaren Kosten die Matratzen einwandfrei gereinigt werden können.

Erfindungsgemäß besteht eine solche Anlage aus mehreren übereinander angeordneten Wannen, die zur Aufnahme der Waschflüssigkeit, der Desinfektionsflüssigkeit und der Spülflüssigkeit dienen. Die Matratzen werden kontinuierlich durch mehrere Wannen hindurchgeführt, wobei sich die Vorschubgeschwindigkeit nach der notwendigen Waschzeit sowie nach der erforderlichen Einwirkungszeit des Desinfektionsbades richtet. Die Leistung der Anlage bestimmt sich daher bei gegebener Einwirkungszeit nach der Anzahl der übereinander angeordneten Wannen, wobei mehr Wannen eine größere Vorschubgeschwindigkeit erlauben und daher eine größere Stundenleistung ermöglichen.

Um einen einwandfreien Durchlauf der Matratzen zu gewährleisten müssen die Wannen mit einer Transporteinrichtung versehen sein.

Den Vorschub besorgen vorzugsweise angetriebene Vorschubwalzen, welche von oben auf der Matratze aufliegen und leicht angedrückt werden.

Alternativ kann der Transport und der Vorschub auch durch angetriebene Gurte erfolgen.

In der Zeichnung ist die Erfindung an einem Ausführungsbeispiel dargestellt.

Es zeigen
Fig. 1 Eine Wanne mit Vorschubwalzen und mit einer Rollenbahn
Fig. 2 Eine Wanne mit Transportgurten
Fig. 3 Eine einfache Stauchwalze Fig. 4 Eine mehrfache Stauchwalze auf einem Walzenkäfig.
Fig. 5 Eine Waschbürste
Fig. 6 Ein Strahlrohr
Fig. 7 Den Längsschnitt durch eine Waschanlage mit drei Wannen.

Gemäß Fig. 7 sind drei flache Wannen 1 übereinander angeordnet, durch welche die flach liegenden Matratzen mittels einer Transportvorrichtung geführt werden. Diese besteht aus einer Reihe von Vorschubwalzen 3, welche von oben auf der Matratze aufliegen und leicht angedrückt werden. Zur Verringerung des Gleitwiderstandes liegen die Matratzen auf Rollenbahnen 2. Die seitlichen Wangen der Wannen 1 sind so hoch, daß die auf den Rollenbahnen liegenden Matratzen von der Waschlüssigkeit bedeckt sind. Beim Austritt der Matratze aus einer Wanne wird diese durch Umlenkrollen 9 der nächsten Wanne zugeführt. Bei Anordnung der Behandlungsbäder übereinander werden die Matratzen von unten nach oben gefördert und die Wasch- und Spülbäder können den Einsatz von Pumpen im Gegenstrom genutzt werden. Dabei wird ein Teil des Spülwassers aus der obersten Wanne für das darunterliegende Klarwaschbad oder Desinfektionsbad genutzt, ein anderer Teil des Spülwassers und des Klarwaschwassers für die in der untersten von drei Wannen stattfindende Vorwäsche. Dieses Verfahren sichert niedrigen Wasserverbrauch und Dampfverbrauch.

Während des Durchlaufs durch die einzelnen Bäder müssen die Matratzen bewegt werden, um einen Austausch der von den Matratzen ausgesaugten Waschflüssigkeit mit der in der Wanne befindlichen freien Flüssigkeit zu erreichen.

Die dazu notwendige Waschmechanik wird erzeugt, indem man die Matratzen in schneller Folge zusammenpresst und wieder freigibt. Dies geschieht durch Stauchwalzen 5 welche von oben die Matratze zusammendrücken und dann wieder freigeben Fig. 3. Dabei richtet sich die Häufigkeit der Walzenbewegung nach der gewünschten Stärke der Waschmechanik. Diese Stauchwalzen -sie stauchen die Matratzen zusammen- führen also eine senkrechte Bewegung von oben nach unten und von unten nach oben aus. Bei größeren Anlagen mit größerer Durchlaufgeschwindigkeit und dadurch notwendiger größerer mechanischer Einwirkung werden mehrere Walzen 6 auf einem umlaufenden Walzenkäfig angeordnet, welcher durch seine Drehung die einzelnen Walzen nacheinander auf die Matratze preßt und wieder abhebt (Fig. 4).

Zum Entfernen grober Verschmutzungen werden eine oder mehrere Waschbürsten 7 eingesetzt wie man diese von Auto-Waschanlagen kennt (Fig. 5). Diese werden aber nur bei starker Verschmutzung eingeschaltet. Bei normaler Verschmutzung bleiben die Bürsten ausgeschaltet, um mechanische Schädigung der Matratze zu vermeiden.

Zum einbringen des Frischwassers werden quer über die Wanne angeordnete dicht an der Matratze liegende Strahlrohre 8 benutzt, welche an der Unterseite zur Matratze hin Wasseraustrittsöffnungen haben (Fig. 8) . Durch den Druck, mit welchem das Spülwasser aus diesen Strahlrohren austritt, dringt es tief in die Matratze ein und erzeugt dadurch einen guten Spüleffekt.

Die gleichen Strahlrohre kann man auch im Vorwaschbereich und im Waschbereich einsetzen, wodurch eine zusätzliche Waschwirkung erzeugt wird.

Nachdem die Matratze die verschiedenen Waschbäder und das Spülbad durchlaufen hat, wird sie zwischen zwei Entwässerungswalzen 10 hindurchgeführt, bei welchen die obere Walze durch Federdruck oder pneumatischen Druck auf die untere Walze gedrückt wird. Dadurch wird der größte Teil des Wassers entfernt. Die in der Matratze verbliebene Restfeuchte wird in der Trocknungsvorrichtung 11 durch einen Warmluftstrom entfernt, welcher im Gegenstrom an der Matratze vorbeigeführt wird, nachdem diese die Entwässerungswalzen verlassen hat. Danach wird die Matratze aus der Anlage ausgestoßen und ist wieder verwendungsfähig.

In Fig. 2 ist angedeutet, daß im Bedarfsfalle die durch die Vorschubwalzen 3 bewirkte Transportbewegung durch einen umlaufenden Transportgurt 4 unterstützt werden kann.

Die in die untere Wanne eingeschobene Matratzen durchlaufen kontinuierlich die einzelnen Behandlungsbäder, werden dabei durch die Vorschubwalzen 3 vorwärtsbewegt, durch die Stauchwalzen 5 bzw. 6 einer mechanischen Waschwirkung unterzogen, durch die Entwässerungswalzen 10 entwässert und anschließend getrocknet, sodaß sie fertig am anderen oberen Ende entnommen werden können.

## Patentansprüche

1. Kontinuierlich arbeitende Waschanlage für Matratzen, bei welcher das Waschgut mittels einer Transportvorrichtung an einer die Waschmechanik bewirkenden Vorrichtung vorbei durch mehrere in Wannen befindliche Behandlungsbäder geführt wird,
dadurch gekennzeichnet,
daß die Wannen (1) für die verschiedenen Behandlungsbäder, wie Waschbäder, Desinfektionsbäder und Spülbäder übereinander angeordnet sind.

2. Kontinuierlich arbeitende Waschanlage nach Anspruch 1,
dadurch gekennzeichnet,
daß die Transportvorrichtung aus von oben auf den Matratzen aufliegenden und diese leicht andrückenden Vorschubwalzen (3) besteht.

3. Kontinuierlich arbeitende Waschanlage nach Anspruch 1,
dadurch gekennzeichnet,
daß der Transport der Matratzen durch Transportgurte (4) erfolgt.

4. Kontinuierlich arbeitende Waschanlage nach einem oder meheren der Ansprüche 1 bis 3,
dadurch gekennzeichnet,
daß die Matratzen über Rollenbahnen (2) bewegt werden.

5. Kontinuierlich arbeitende Waschanlage nach einem oder mehreren der Ansprüche 1 bis 4,
dadurch gekennzeichnet,
daß die Matratzen während des Durchlaufs durch die Anlage durch einfache Stauchwalzen (5) oder mehrfache Stauchwalzen (6) mechanisch bearbeitet werden.

6. Kontinuierlich arbeitende Waschanlage nach einem oder mehreren der Ansprüche 1 bis 5,
dadurch gekennzeichnet,
daß die Matratzen während des Durchlaufs durch die Anlage mit Waschbürsten (7) bearbeitet werden.

7. Kontinuierlich arbeitende Waschanlage nach einem oder mehreren der Ansprüche 1 bis 6
dadurch gekennzeichnet,
daß durch Strahlrohre (8) Flüssigkeit in die Matratze oder durch die Matratze hindurch gesprüht wird.

## Claims

1. A continuously operating washing plant for mattresses, wherein the goods to be washed are led by means of a transportation device past a device effecting the washing mechanism and through several treating baths provided in tubs,
characterized by that the tubs (1) for the various treating baths, as washing baths, disinfecting baths, or rinsing baths, are arranged one above the other.

2. A continuously operating washing plant according to claim 1,
characterized by that the transportation device consists of feed drums (3) resting on top of the mattresses and slightly pressing them on.

3. A continuously operating washing plant according to claim 1,
characterized by that transportation of the mattresses is effected over transportation belts (4).

4. A continuously operating washing plant according to one or several of claims 1 to 3,
characterized by that the mattresses are moved on roller tracks (2).

5. A continuously operating washing plant according to one or several of claims 1 to 4,
characterized by that the mattresses are treated mechanically during their passage through the plant by simple compression drums (5) or by multiple compression drums (6).

6. A continuously operating washing plant according to one or several of claims 1 to 5, characterized by that the mattresses are treated during their passage through the plant by washing brushes (7).

7. A continuously operating washing plant according to one or several of claims 1 to 6,
characterized by that by jet pipes (8), liquid is sprayed into the mattress or through the mattress.

## Revendications

1. Station de lavage à action continue pour matelas, dans laquelle les produits à laver sont amenés par une installation de transport devant un dispositif effectuant la mécanique de lavage et à travers de plusieurs bains de traitement prévus en baignoires,
caractérisée en ce que les baignoires (1) pour les divers bains de traitement, comme bains de lavage, de désinfection et de rincage, sont logées l'une sur l'autre.

2. Station de lavage à action continue selon la revendication 1,
caractérisée en ce que l'installation de transport se compose de rouleaux d'avance (3) étant couchés sur les matelas et les pressant aisément.

3. Station de lavage à action continue selon la revendication 1,
caractérisée en ce que le transport des matelas s'effectue par des bandes de transport (4).

4. Station de lavage à action continue selon une ou plusieurs des revendications 1 à 3,
caractérisée en ce que les matelas sont avancés sur des transporteurs à rouleaux (2).

5. Station de lavage à action continue selon une ou plusieurs des revendications 1 à 4,
caractérisée en ce que les matelas sont traités mécaniquement pendant leur passage à travers de la station par des rouleaux simples de compression (5) ou par des rouleaux multiples de compression (6).

6. Station de lavage à action continue selon une ou plusieurs des revendications 1 à 5,
caractérisée en ce que les matelas sont traités pendant leur passage à travers de la station par des brosses de lavage (7).

7. Station de lavage à action continue selon une ou plusieurs des revendications 1 à 6,
caractérisée en ce que par des tuyères de jet (8), un liquide est jailli dans le matelas ou à travers du matelas.
